# EUROPÄISCHE PATENTSCHRIFT

(11) **EP 1 163 417 B1**
(45) Veröffentlichungstag und Bekanntmachung des Hinweises auf die Patenterteilung: **31.03.2004**
(21) Anmeldenummer: 01907466.5
(22) Anmeldetag: 19.01.2001
(51) Int. Cl.: E06B 9/264

(54) **Rolloeinrichtung zum Einbau in eine Isolierglasscheibe**
Roller blind device for integration in an insulating glass pane
Système de store pour integration dans un plaque de verre isolante

(30) Priorität: 20.01.2000 DE 10002357; 24.08.2000 DE 10041540
(43) Veröffentlichungstag der Anmeldung: 19.12.2001
(73) Patentinhaber: Mayr, Michael, 89435 Finningen (DE); Lutz, Franz, 86657 Bissingen (DE)
(72) Erfinder: Mayr, Michael, 89435 Finningen (DE); Lutz, Franz, 86657 Bissingen (DE)
(74) Vertreter: Gallo, Wolfgang, Dipl.-Ing. (FH)
(86) Internationale Anmeldenummer: PCT/EP2001/000586
(87) Internationale Veröffentlichungsnummer: WO 2001/053647

(56) Entgegenhaltungen:
- EP-A- 0 483 528

## Beschreibung

Die Erfindung betrifft eine Rolloeinrichtung zum Einbau in den Scheibenzwischenraum einer Isolierglasscheibe sowie eine Isolierglasscheibe mit integrierter Rolloeinrichtung, die in den hermetisch abgedichteten Zwischenraum zwischen den beiden Einzelglasscheiben der Isolierglasscheibe eingebaut ist.

Aus der EP 0 483 528 A1 ist eine Isolierglasscheibe mit einer im Scheibenzwischenraum eingebauten Rolloeinrichtung mit den Merkmalen der Oberbegriffe der unabhängigen Ansprüche 1 und 5 bekannt. Bei dieser bekannten Rolloeinrichtung dient ein Elektromotor dazu, das auf einem Wickelkörper aufgerollte Rollo über einen Zugstab in der gewünschten Weise in Schließstellung zu bewegen. Auf den Wickelkörper wirkt ein das Rollo in seine Aufwickelstellung vorspannende Gegenzugeinrichtung in Gestalt einer im Wickelkörper eingebauten Torsionsfeder, oder es findet ein zweiter Elektromotor als Gegenzugeinrichtung Anwendung.

Bei dieser bekannten Anordnung sind entweder zwei getrennte Elektromotoren für den Antrieb des Rollos in der Öffnungs- oder Schließrichtung notwendig, die dann beide jeweils in der einen oder anderen Drehrichtung betrieben werden müssen, oder es ist eine Torsionsfeder als Gegenzugeinrichtung notwendig. Im ersteren Fall ist die Konstruktion aufwendig, im letzteren Fall steht das Rollo wegen der Gegenzug-Torsionsfeder ständig unter Spannung, die mit zunehmendem Abwickeln des Rollos steigt, wodurch die Gefahr gegeben ist, daß Teile brechen oder reißen können, und was auch bedingt, daß der Elektromotor für den Antrieb so groß dimensioniert sein muß, daß er außer der notwendigen Antriebskraft zum Bewegen des Rollos auch noch die Gegenzugkraft überwinden kann.

Aufgabe der Erfindung ist es daher, eine Rolloeinrichtung zu schaffen, die ohne Gegenzugfeder mit nur einem Elektromotor zum Bewegen des Rollos in öffnungs- oder Schließbewegung auskommt.

Diese Aufgabe wird gemäß der Erfindung durch eine Rolloeinrichtung gelöst, wie sie in den unabhängigen Patentansprüchen 1 und 5 in Gestalt zweier äquivalenter Lösungsmöglichkeiten angegeben ist. Beide Lösungsmöglichkeiten erzeugen eine jeweils synchrone Bewegung des auf den Zugstab des Rollos wirkenden Zugorgans mit der den Wickelkörper mit dem Rollo tragenden drehbaren Achse bei Betätigung des elektromotorischen Antriebs in der einen oder anderen Richtung zum Schließen bzw. Öffnen des Rollos.

Das Merkmal des Anspruchs 8 ist für sich aus dem deutschen Gebrauchsmuster DE 93 01 141 U1 bekannt, das eine Straffungseinrichtung für Behänge von ein- und ausfahrbaren Beschattungsanlagen und Markisen betrifft.

Zwei Ausführungsbeispiele der Erfindung entsprechend den beiden alternativen Aufgabenlösungen nach den Patentansprüchen 1 und 5 werden nachstehend unter Bezugnahme auf die anliegenden Zeichnungen mehr im einzelnen beschrieben. In den Zeichnungen zeigt:
- Fig. 1: eine Frontansicht einer Isolierglasscheibe mit integrierter Rolloeinrichtung,
- Fig. 2: eine geschnittene Seitenansicht der Anordnung nach Fig. 1
- Fig. 3: eine Einzelheit der in den FiguRen 1 und 2 dargestellten Anordnung, und
- Fig. 4: eine Darstellung ähnlich Fig. 1 einer zweiten Ausführungsform einer Isolierglasscheibe mit integrierter Rolloeinrichtung.

Die in den Zeichnungen dargestellten Anordnungen bestehen jeweils aus zwei Einzelglasscheiben 1, 2, die in dem heute üblichen Abstand von 16 mm angeordnet sein können und zwischen sich die nachstehend beschriebene Rolloeinrichtung aufnehmen. Das ganze System ist unter Einbau eines Aluminiumstegs 3 diffusionsdicht abgeschlossen, farbrikmäßig herstellbar, wartungsfrei und läßt sich problemlos in bekannte Fensterrahmen einbauen. Die zwischen den beiden Glasscheiben 1, 2 angeordnete Rolloeinrichtung kann wahlweise als Sonnenschutz oder zur Vollverdunkelung ausgebildet sein.

Die zwischen den beiden Glasscheiben 1, 2 angeordnete Rolloeinrichtung der Ausführungsform nach den Fig. 1 bis 3 weist ein Wickelrohr 4 auf, auf welchem das Rollo 5 (Folie) durch Kleben befestigt und aufgewickelt ist. Das Wickelrohr 4 ist über eine vorgespannte Torsionsfeder 6 mit einer Achse 7 verbunden, wobei ein Ende der Torsionsfeder 6 an der Innenwand des Wickelrohrs 4 befestigt ist.

Am freien vorderen Ende des Rollos 5 ist ein Zugstab 8 befestigt. Der Zugstab 8 ist an seinen beiden Enden jeweils mit einem Zahnriemen 9a, 9b verbunden. Die Zahnriemen 9a, 9b laufen jeweils über ein Zahnriemenrad 10a bzw. 10b, das mit der über die ganze Fensterbreite durchlaufende Achse 7 des Wikkelrohrs 4 befestigt sind. Außerdem läuft der Zahnriemen 9a über ein Zahnriemenrad 11a, das von einem Elektromotor 12 antreibbar ist. Der andere Zahnriemen 9b läuft in ähnlicher Weise über ein weiteres Zahnriemenrad 11b. Sowohl das Zahnriemenrad 11a wie auch das Zahnriemenrad 11b sind jeweils in einer Spanneinheit 13a bzw. 13b gelagert, so daß die Zahnriemen 9a, 9b jeweils für einen schlupffreien Betrieb unter der erforderlichen Spannung stehen. Eine der beiden Spanneinheiten, die Spanneinheit 13a, ist in Figur 3 in ihren Einzelheiten dargestellt.

Der Zahnriemen 9a wird also über das vom Motor 12 angetriebene Zahnriemenrad 11a angetrieben und treibt das Zahnriemenrad 10a auf der Achse 7 an. Der Zahnriemen 9b wird über das auf der Achse 6 sitzende andere Zahnriemenrad 10b angetrieben und nimmt das Zahnriemenrad 11b mit.

Der Zugstab 8 wird also je nach Drehrichtung des Motors 12 von den Zahnriemen 9a, 9b nach oben oder unten bewegt.

Die eine Spanneinheit 13a ist in Figur 3 in ihren Einzelheiten dargestellt. Danach ist die Zahnriemenscheibe 11a in einem Kunststofformteil 14 gelagert. Das Kunststofformteil 14 ist relativ zu einem Träger 15 verschiebbar und hat ein Langloch 16, durch das ein am Träger 15 befestigter Stift 17 hindurchverläuft. Zwischen diesem Stift 17 und einem am unteren Ende des Kunststofformteils 14 befestigten Stift 18 verläuft eine Zugfeder 19, die das Kunststofformteil 14 und damit die Zahnriemenscheibe 11a relativ zum Träger 15 nach oben vorspannt.

Besondere Bedeutung kommt der Anordnung des Wickelrohrs 4 auf der Achse 7 zu. Die Achse 7 ist, wie aus Figur 1 hervorgeht, mittels Kugellagern 20a, 20b, 20c und 20d gelagert. Das Wikkelrohr 4 ist auf der Achse 7 drehbar angeordnet und, wie schon erwähnt, mit diesem über die Torsionsfeder 6 verbunden. Auf der Achse 7 sitzen also die beiden Zahnriemenscheiben 10a und 10b drehfest und drehen sich spielfrei mit, während das Wickelrohr 4 mit Drehspiel auf der Achse sitzt und durch die Torsionsfeder 6 vorgespannt ist. Die Torsionsfeder 6 dient lediglich dazu, den sich beim Ab- und Aufwickeln des Rollos 5 ändernden Wickeldurchmesser auf dem Wickelrohr 4 während der gleichmäßigen Verschiebungsbewegung des Zugstabes 8 auszugleichen. Denn wenn das Rollo 5 ganz abgewickelt ist, ist der Wickeldurchmesser auf dem Wickelrohr 4 am geringsten und bei ganz aufgewickeltem Rollo am größten, weshalb die Drehbewegung des Wickelrohrs nicht vollständig synchron mit der Verschiebebewegung des Zugstabs 8 erfolgt.

Figur 4 zeigt eine abgewandelte Ausführungsform der Rolloeinrichtung, wobei der Mechanismus zur Bewegung des Zugstabs 8 anders ausgebildet ist. Wie bei der in den Figuren 1 bis 3 dargestellten Ausführungsform weist die zwischen den beiden Glasscheiben 1, 2 angeordnete Rolloeinrichtung ein Wickelrohr 4 auf, auf welchem das Rollo 5 (Folie) durch Kleben befestigt und aufgewickelt ist, und das über eine vorgespannte Torsionsfeder 6 mit einer Achse 7 verbunden ist. Das freie vordere Ende des Rollos 5 ist wiederum mit einem Zugstab 8 verbunden.

Statt über Zahnriemen wie bei der Ausführungsform nach den Figuren 1 bis 3 erfolgt bei der Ausführungsform nach Figur 4 der Transport des Zugstabs 8 mittels zweier Gewindespindeln 21a, 21b, mit welchen der Zugstab 8 durch Gewindemuttern 22a bzw. 22b verbunden ist. Die Lagerungen der Gewindespindeln 21a, 21b ist aus vereinfachungsgründen nicht dargestellt.

Die Antriebsverbindung zwischen den beiden Gewindespindeln 21a, 21b und der das Wickelrohr 4 tragenden Achse 7 erfolgt über Kegelradgetriebe 23a bzw. 23b. Dementsprechend ist auch der Elektromotor 12 mit seiner Abtriebswelle über ein Kegelradgetriebe 23c mit dem entsprechenden Ende der einen Gewindespindel 21a gekuppelt. Es versteht sich, daß die Welle des Elektromotors 12 auch durchgehend ausgebildet sein kann und auch mit der anderen Gewindespindel 21b mit einem entsprechenden Kegelradgetriebe gekuppelt sein kann.

Die Ausführungsform nach Figur 4 hat den Vorteil, daß keine Spannmechanismen notwendig sind, wie bei der mit Zahnriemen arbeitenden Version nach den Figuren 1 bis 3, und daß die Ausführungsform mit Gewindespindeln den räumlichen Gegebenheiten in dem Zwischenraum zwischen den beiden Glasscheiben auf einfache Weise gerecht wird.

## Patentansprüche

1. Rolloeinrichtung zum Einbau in den Zwischenraum zwischen den beiden Einzelglasscheiben (1, 2) einer Isolierglasscheibe, mit folgenden Merkmalen:
a) auf einer drehbaren Achse (7) ist ein Wickelkörper mit dem daran befestigten auf- und abwickelbaren Rollo (5) angeordnet,
b) das freie Ende des Rollos ist mit einem Zugstab (8) verbunden,
c) der Zugstab ist an seinen beiden Enden mit jeweils einem Zugorgan (9a, 9b) verbunden,
d) ein elektromotorischer Antrieb (12) bewirkt das Drehen der den Wickelkörper tragenden Achse (7) und den gleichzeitigen Vorschub des Zugstabs (8) in der einen oder anderen Richtung,
**dadurch gekennzeichnet,**
**daß** die Zugorgane als Endloszahnriemen (9a, 9b) ausgebildet sind, die über drehfest auf der Achse (7) sitzende Zahnriemenräder (10a, 10b) und über ebenfalls als Zahnriemenräder (11a, 11b) ausgebildete, von der Achse (7) entfernt angeordnete Umlenkorgane geführt sind.

2. Rolloeinrichtung nach Anspruch 1, wobei der elektromotorische Antrieb (12) auf mindestens eines der als Zahnriemenräder (11a, 11b) ausgebildeten Umlenkorgane wirkt.

3. Rolloeinrichtung nach Anspruch 1 oder 2, wobei jedes Umlenkorgan (11a, 11b) durch eine Spanneinheit (13a, 13b) mit einer Spannfeder (19) in Richtung von der Achse (7) weg vorgespannt wird.

4. Rolloeinrichtung nach einem der Ansprüche 1 bis 3, wobei die Achse (7) axial beiderseits des auf jedem Ende angeordneten Zahnriemenrads (10a, 10b) kugelgelagert ist.

5. Rolloeinrichtung zum Einbau in den Zwischenraum zwischen den beiden Einzelglasscheiben (1, 2) einer Isolierglasscheibe, mit folgenden Merkmalen:
a) auf einer drehbaren Achse (7) ist ein Wickelkörper mit dem daran befestigten auf- und abwickelbaren Rollo (5) angeordnet,
b) das freie Ende des Rollos ist mit einem Zugstab (8) verbunden,
c) der Zugstab ist an seinen beiden Enden mit jeweils einem Zugorgan (21a, 22a, 21b, 22b) verbunden,
d) ein elektromotorischer Antrieb (12) bewirkt das Drehen der den Wickelkörper tragenden Achse (7) und den gleichzeitigen Vorschub des Zugstabs (8) in der einen oder anderen Richtung,
**dadurch gekennzeichnet,**
**daß** die Zugorgane als Gewindespindeln (21a, 21b) ausgebildet sind, mit denen die beiderseitigen Enden des Zugstabs (8) über Spindelmuttern (22a, 22b) gekuppelt sind, und die mit den Enden der drehbaren Achse (7) jeweils über Getriebe verbunden sind.

6. Rolloeinrichtung nach Anspruch 5, wobei der elektromotorische Antrieb (12) auf mindestens eine der Gewindespindeln (21a, 21b) wirkt und mit seiner zu der betreffenden Gewindespindel rechtwinklig orientierten Abtriebswelle über ein Getriebe mit dem von der drehbaren Achse (7) entfernten Ende der Gewindespindel (21a) gekuppelt ist.

7. Rolloeinrichtung nach Anspruch 5 oder 6, wobei die genannten Getriebe als Kegelgetriebe (23a, 23b, 23c) ausgebildet sind.

8. Rolloeinrichtung nach einem der Ansprüche 1 bis 7, wobei der Wickelkörper als Wickelrolle (4) ausgebildet ist, die relativ zur Achse (7) drehbar und mit der Achse über eine Torsionsfeder (6) verbunden ist, welche die Wickelrolle (4) gegenüber der Achse (7) in Aufwickelrichtung vorspannt.

9. Rolloeinrichtung nach einem der Ansprüche 1 bis 8, wobei das Rollo (5) als Sonnenschutzrollo oder als Verdunklungsrollo ausgebildet ist.

10. Isolierglasscheibe mit integrierter Rolloeinrichtung nach einem der Ansprüche 1 bis 9, die insgesamt in den hermetisch abgedichteten Zwischenraum zwischen den beiden Einzelglasscheiben (1, 2) der Isolierglasscheibe eingebaut ist.

## Claims

1. Roller blind device for installation in the gap between the two individual glass panels (1, 2) of an insulating glass panel, comprising the following features:
a) arranged on a rotatable shaft (7) is a winding element, with the roller blind (5) which can be wound and unwound fastened thereto,
b) the free end of the roller blind is connected to a pull rod (8),
c) the pull rod is connected at its two ends to a respective pull member (9a, 9b),
d) an electromotive drive (12) causes the rotation of the shaft (7) carrying the winding element and the simultaneous advance of the pull rod (8) in the one or other direction,
**characterised in that** the pull members are designed as continuous toothed belts (9a, 9b) which are guided by way of toothed belt wheels (10a, 10b) non-rotatably located on the shaft (7) and by way of deflection members also designed as toothed belt wheels (11 a, 11b) and arranged remote from the shaft (7).

2. Roller blind device according to claim 1, wherein the electromotive drive (12) acts on at least one of the deflection members designed as toothed belt wheels (11a, 11b).

3. Roller blind device according to claim 1 or 2, wherein each deflection member (11a, 11 b) is biased, by a tensioning unit (13a, 13b) with a tension spring (19), in the direction away from the shaft (7).

4. Roller blind device according to any one of claims 1 to 3, wherein the shaft (7) is mounted by ball bearings arranged on each end axially on either side of the toothed belt wheel (10a, 10b).

5. Roller blind device for installation in the gap between the two individual glass panels (1, 2) of an insulating glass panel, comprising the following features:
a) arranged on a rotatable shaft (7) is a winding element, with the roller blind (5) which can be wound and unwound fastened thereto,
b) the free end of the roller blind is connected to a pull rod (8),
c) the pull rod is connected at its two ends to a respective pull member (21 a, 22a, 21 b, 22b),
d) an electromotive drive (12) causes the rotation of the shaft (7) carrying the winding element and the simultaneous advance of the pull rod (8) in the one or other direction,
**characterised in that** the pull members are designed as threaded spindles (21 a, 21 b), to which both ends of the pull rod (8) are coupled by way of spindle nuts (22a, 22b), and which are connected to the ends of the rotatable shaft (7) by way of respective gears.

6. Roller blind device according to claim 5, wherein the electromotive drive (12) acts on at least one of the threaded spindles (21a, 21 b) and is coupled with its drive shaft oriented at right angles to the relevant threaded spindle by way of a gear to the end of the threaded spindle (21 a) remote from the rotatable shaft (7).

7. Roller blind device according to claim 5 or 6, wherein said gears are designed as bevel gears (23a, 23b, 23c).

8. Roller blind device according to any one of claims 1 to 7, wherein the winding element is designed as a winding roller (4) which is rotatable relative to the shaft (7) and is connected to the shaft by way of a torsion spring (6) which biases the winding roller (4) with respect to the shaft (7) in the winding direction.

9. Roller blind device according to any one of claims 1 to 8, wherein the roller blind (5) is designed as a sun protection roller blind or as a darkening blind.

10. Insulating glass panel with an integrated roller blind device according to any one of claims 1 to 9, which is installed as a whole into the hermetically sealed gap between the two individual glass panels (1, 2) of the insulating glass panel.

## Revendications

1. Système de store roulant pour intégration dans l'espace intercalaire entre les deux vitres élémentaires (1, 2) d'un vitrage isolant présentant les caractéristiques suivantes :
a) sur un axe (7) rotatif est disposé un corps d'enroulement, avec le store (5) enroulable et déroulable fixé à celui-ci,
b) l'extrémité libre du store roulant est liée à une barre de traction (8),
c) la barre de traction est liée à ses deux extrémités à un organe de traction (9a, 9b),
d) un mécanisme d'entraînement (12) électrique provoque la rotation de l'axe (7) portant le corps d'enroulement (12) et l'avance simultanée de la barre de traction (8) dans l'une ou l'autre direction,
**caractérisé en ce que**
les organes de traction sont conformés en courroies crantées (9a, 9b) sans fin, qui sont guidées sur des poulies à courroies crantées (10a, 10b) solidaires en rotation de l'axe (7) et sur des organes de renvoi éloignés, également conformés en poulies à courroies crantées (11a, 11b).

2. Système de store roulant selon la revendication 1, dans lequel le mécanisme d'entraînement (12) électrique agit sur au moins un des organes de renvoi conformés en poulies à courroies crantées (11a, 11b).

3. Système de store roulant selon la revendication 1 ou 2, dans lequel chaque organe de renvoi (11a, 11b) est précontraint dans la direction opposée à l'axe (7) par une unité de tension (13a, 13b) comportant un ressort de tension (19).

4. Système de store roulant selon une des revendications 1 à 3, dans lequel l'axe (7), de part et d'autre de la poulie à courroie crantée (10a, 10b) prévue à chaque extrémité, est monté sur billes.

5. Système de store roulant pour intégration dans l'espace intercalaire entre les deux vitres élémentaires (1, 2) d'un vitrage isolant présentant les caractéristiques suivantes :
a) sur un axe (7) rotatif est disposé un corps d'enroulement, avec le store (5) enroulable et déroulable fixé à celui-ci,
b) l'extrémité libre du store roulant est liée à une barre de traction (8),
c) la barre de traction est liée à ses deux extrémités à un organe de traction (21a, 22a, 21b, 22b),
d) un mécanisme d'entraînement (12) électrique provoque la rotation de l'axe (7) portant le corps d'enroulement (12) et l'avance simultanée de la barre de traction (8) dans l'une ou l'autre direction,
**caractérisé en ce que**
les organes de traction sont conformés en broches filetées (21a, 21b) auxquelles les deux extrémités de la barre de traction (8) sont couplées par l'intermédiaire d'écrous d'entraînement (22a, 22b) et qui sont reliées aux extrémités de l'axe (7) rotatif par l'intermédiaire chaque fois d'un engrenage.

6. Système de store roulant selon la revendication 5, dans lequel le mécanisme d'entraînement (12) électrique agit sur au moins une des broches filetées (21a, 21b) et est couplé par son arbre de sortie orienté perpendiculairement à la broche filetée concernée, par l'intermédiaire d'un engrenage, à l'extrémité de la broche filetée (21a) éloignée de l'axe (7) rotatif.

7. Système de store roulant selon la revendication 5 ou 6, dans lequel l'engrenage est conformé en engrenage conique (23a, 23b, 23c).

8. Système de store roulant selon une des revendications 1 à 7, dans lequel le corps d'enroulement est conformé en rouleau d'enroulement (4) qui peut tourner par rapport à l'axe (7) et est lié à l'axe par l'intermédiaire d'une ressort de torsion (6) qui précontraint le rouleau d'enroulement (4) par rapport à l'axe dans le sens de l'enroulement.

9. Système de store roulant selon une des revendications 1 à 8, dans lequel le store roulant (5) est conformé store roulant de protection contre le soleil ou en store roulant d'occultation.

10. Vitrage isolant avec un système intégré de store roulant selon une des revendications 1 à 9, qui est entièrement monté dans l'espace intercalaire entre les deux vitres élémentaires (1, 2) du vitrage isolant.
